# EUROPÄISCHE PATENTSCHRIFT

(11) **EP 0 462 657 B1**
(45) Veröffentlichungstag und Bekanntmachung des Hinweises auf die Patenterteilung: **24.01.1996**
(21) Anmeldenummer: 91201472.7
(22) Anmeldetag: 13.06.1991
(51) Int. Cl.: H01J 35/10

(54) **Drehanodenröntgenröhre**
X-ray tube with rotary anode
Tube à rayons X avec anode tournante

(30) Priorität: 20.06.1990 DE 4019614
(43) Veröffentlichungstag der Anmeldung: 27.12.1991
(73) Patentinhaber: Philips Patentverwaltung GmbH, D-22335 Hamburg (DE); Philips Electronics N.V., NL-5621 BA Eindhoven (NL)
(72) Erfinder: Behling, Rolf, W-2000 Norderstedt (DE)
(74) Vertreter: Hartmann, Heinrich, Dipl.-Ing.

(56) Entgegenhaltungen:
- DE-C- 591 625
- DE-C- 603 896
- US-A- 3 753 021

## Beschreibung

Die Erfindung bezieht sich auf eine Drehanodenröntgenröhre mit Mitteln zur vom Betriebszustand bewirkten Veränderung des Wärmewiderstandes des die Wärme von einem Drehanodenteller über eine Lagerung ableitenden Wärmeableitungswegs.

Bei einer durch die DE-PS 591 625 bekannten derartigen Anordnung wird beim Stillstand ein Anodenteil mit einem wärmeabführenden Körper in gute wärmeleitende Berührung gebracht.

Bei Einschaltung der Röntgenröhre entsteht durch den auftreffenden Elektronenstrahl im Drehanodenteller eine hohe Verlustleistung, die dort zu einer Temperatur von beispielsweise 1500 ° C führen kann. Vor einer erneuten Einschaltung muß eine Abkühlung bis auf z.B. 150° C erfolgen, damit beim nachfolgenden Wiedereinschalten nicht zu hohe Temperaturen entstehen können.

Man strebt an, die erforderliche Abkühlzeit (je nach Anwendung z.B. ca. 20 Minuten) möglichst klein zu halten. Bei hohen Temperaturen wird die Verlustwärme vom Anodenteller vorwiegend durch Strahlung abgeführt. Bei niedrigen Temperaturen dagegen bleibt im wesentlichen nur der Wärmetransport durch das Material der Drehanode und über die Lagerung zu einem an die Umgebung wärmeabführenden Lagerträger. Dieser Weg kann insbesondere bei Verwendung von Gleitlagern wesentlich zur Verkürzung der erforderlichen Abkühlzeit des Drehanodentellers beitragen.

Eine erhebliche Verringerung des Wärmewiderstandes des wärmeableitenden Weges, sei es permanent oder wie im eingangs beschriebenen bekannten Fall nur während des Stillstands, kann jedoch unzulässig hohe Lagertemperaturen zur Folge haben.

Der Erfindung, wie sie in Anspruch 1 definiert ist, liegt die Aufgabe zugrunde, eine Drehanodenröntgenröhre der eingangs genannten Art derart zu gestalten, daß die Abkühlzeit des Drehanodentellers verringert wird, ohne daß die Lagertemperatur unzulässig hohe Werte annehmen kann.

Die Lösung gelingt dadurch, daß eine Einrichtung vorgesehen ist, durch welche die Änderung des Wärmewiderstandes in Abhängigkeit der nach dem Abschalten des Elektronenstrahls entstehenden Temperaturänderung eines mitdrehenden Bauteils bewirkt ist.

Der Wärmewiderstand wird erst mit einer gewissen Zeitverzögerung erniedrigt. Die Temperatur des Drehanodentellers ist dann infolge Wärmeabstrahlung bereits erheblich abgeklungen bis auf einen Wert, der trotz danach erniedrigten Wärmewiderstandes nicht mehr zu hohen Lagertemperaturen führen kann.

Gemäß einer bevorzugten besonders zuverlässigen Ausführung ist vorgesehen, daß die Änderung des Wärmewiderstandes durch die Temperaturänderung in einem mit dem Drehanodenteller gut wärmeleitend verbundenen Bauteil die Änderung des Wärmewiderstandes bewirkt ist. Dabei wird als Steuerkriterium eine sich monoton mit der Temperatur des Drehanodentellers ändernde und für die Erwärmung der Lagerung primär ursächliche Temperatur genutzt. Es ist aber auch möglich, die Temperatur eines mit der Lagerung wärmeleitend verbundenen Bauteils als Kriterium für die Änderung des Wärmewiderstandes zu nutzen.

Eine erfindungsgemäß vorgesehene Steuereinrichtung besteht in allgemeiner Form aus einem die Temperatur erfassenden Sensor und einem Antrieb zur Bewegung mindestens eines eine Kontaktfläche aufweisenden Bauteils.

Vorzugsweise kann die Steuereinrichtung ein temperaturabhängig gedehntes Element enthalten. Eine damit realisierbare besonders einfache Lösung ist dadurch gekennzeichnet, daß der veränderliche Wärmewiderstand aus zwei Bauteilen besteht, die korrespondierende benachbarte Kontaktflächen aufweisen, welche durch thermische Dehnung mindestens eines der Bauteile aneinander bewegbar sind. Ein einfach aufgebautes einziges Bauteil erfüllt dann gleichzeitig die Funktionen des Sensors und des Antriebs.

Eine vorteilhafte konstruktive Lösung ist dadurch gekennzeichnet, daß der veränderliche Widerstand im Inneren eines den Drehanodenteller mit einem Rotorkörper verbindenden rohrförmig ausgebildeten Stiels angeordnet ist, daß der Stiel mindestens eine Kontaktfläche aufweist, und daß mindestens eine gegenüberliegende Kontaktfläche an einem sich innerhalb des Stiels erstreckenden und mit dem Rotorkörper thermisch gut leitend verbundenen Ansatz angeordnet ist.

Gemäß einer vorteilhaften Weiterbildung der Erfindung ist vorgesehen, daß der Stiel eine derartige axiale Länge und eine derart geringe Wandstärke aufweist, daß sein Wärmewiderstand vom Drehanodenteller zum Rotorkörper größer als 30% des durch die Lagerung sich ergebenen Wärmewiderstandes ist. Die Wärmewiderstände des Stiels und der veränderliche Wärmewiderstand sind in Parallelschaltung dem Wärmewiderstand der Lagerung vorgeschaltet. Relativ große Änderungen des resultierenden Wärmewiderstandes ergeben sich dann, wenn das Verhältnis der Wärmewiderstände des Stiels und der Lagerung möglichst groß ist.

Damit der Wärmeübergang über die Kontaktflächen nicht durch Bildung wärmeisolierender Fremdschichten behindert wird, ist vorgesehen, daß die Kontaktflächen oberflächenvergütet sind.

Der Wärmeübergangswiderstand über die Kontaktflächen ist umgekehrt proportional der Größe der Kontaktfläche und dem Anpreßdruck. Eine Vergrößerung der wirksamen Kontaktfläche kann dadurch erreicht werden, daß die Kontaktflächen einander zugeordnete Vertiefungen bzw. Erhöhungen aufweisen.

Die Erfindung wird anhand der Beschreibung eines in der Zeichnung dargestellten bevorzugten Ausführungsbeispiels näher erläutert.

Die Figur zeigt schematisch die wesentlichen Bauteile einer erfindungsgemäß gestalteten Drehanode.

Auf einen beispielsweise mit Wolfram beschichteten radial äußeren Bereich eines Drehanodentellers 2 wird ein von einer nicht dargestellten Kathode ausgehender gebündelter Elektronenstrahl 1 gerichtet, welcher eine Röntgenstrahlung bewirkt. Dabei entsteht im Drehanodenteller 2 eine hohe Verlustleistung, welche Temperaturen von bis zu 1500° C verursacht.

Der Drehanodenteller 2 ist über den Stiel 3 mit dem Rotorkörper 4 drehfest verlötet. Der Rotorkörper 4 ist über eine angedeutete Gleitlagerung 5 (wie sie prinzipiell in der EP-A 14 14 76 beschrieben ist) auf dem feststehenden und vorzugsweise gekühlten Lagerträger 6 gelagert.

Der Rotorkörper 4 wirkt als Kurzschlußläufer, auf welchen mittels eines von einem nicht dargestellten Motorständer gebildeten Drehfeldes ein asynchrones Drehmoment ausgeübt wird. Der Motorständer ist außerhalb eines die in der Figur gezeichneten Bauelemente umgebenden, vorwiegend metallischen und gasdichten und ebenfalls nicht dargestellten Gehäuses in geeigneter Weise angeordnet, wie es allgemein bekannt ist.

Infolge der hohen Temperaturen des Drehanodentellers 2 von etwa 1500° C erwärmt sich der Stiel 3 auf etwa 800° C, der Rotorkörper auf etwa 400° C und der Lagerträger 6 auf etwa 200° C, wobei jeweils über die Volumenbereiche gemittelte Temperaturen genannt sind, welche sich bei unterbrochenem thermischen Parallelweg über den Ansatz 7 des Rotorkörpers 4 einstellen.

Der Ansatz 7 ist innerhalb des hohlzylindrischen Stiels 3 angeordnet und weist Kontaktflächen 8 und 9 auf, welchen Kontaktflächen 10 bzw. 11 des Stiels 3 entsprechen. Die Kontaktflächen 8 und 10 sind ebene Kreisringflächen. Die Kontaktflächen 9 und 11 sind dagegen uneben und mit im Querschnitt etwa dreieckförmigen ringförmigen Erhebungen bzw. Einbuchtungen ausgebildet. Dadurch wird die wirksame Wärmeübergangsfläche vergrößert.

Im in der Figur dargestellten Zustand, welcher sich bei hohen Temperaturwerten des Drehanodentellers 2 ergibt, liegen die Kontaktflächen 8 und 10 bzw. 9 und 11 mit geringen Abständen einander gegenüber. Diese Abstände sind in der Zeichnung übertrieben groß gezeichnet. Über die Abstandsspalte und das Vakuum wird (abgesehen von Wärmestrahlung) keine Wärme geleitet.

Da der Stiel 3 über einen langen axialen Weg mit sehr dünner Wandstärke 12 aufgebaut ist, ist dessen Wärmewiderstand zum Rotorkörper 4 groß. Infolgedessen kann nur ein geringer Teil der Temperatur des Drehanodentellers 2 auf die Lagerkörper 5 einwirken.

Bei insbesondere durch Wärmeabstrahlung sich erniedrigender Temperatur des Drehanodentellers 2 sinkt auch die Temperatur des Stiels 3, welcher dann axial schrumpft. Bei einer Temperatur des Drehanodentellers 2 von etwa 20% seiner Maximaltemperatur liegen die Kontaktflächen 8 und 10 bzw. 9 und 11 schließlich aneinander an. Dann wird über die Kontaktflächen Wärme übertragen. Dabei beschleunigt sich die Abkühlung des Stiels 3 und andererseits wird der Ansatz 7 erwärmt. Infolgedessen entsteht schnell eine hohe elastische Anpreßkraft zwischen den Kontaktflächen, welche einen sehr niedrigen Wärmewiderstand vom Stiel 3 über die Kontaktflächen 8 und 10 bzw. 9 und 11 zum Rotorkörper 4 bewirkt. Die weitere Abkühlung des Drehanodentellers 2 bis auf etwa 10% seiner Maximaltemperatur wird erheblich beschleunigt. Beim nunmehr niedrigen Temperaturniveau besteht keine Gefahr, daß die Temperatur der Lagerung 5 unzulässige Werte annehmen kann.

Man kann die Abstände zwischen den Kontaktflächen 8 und 10 einerseits sowie 9 und 11 andererseits derart unterschiedlich dimensionieren, daß sich Berührungen zu verschiedenen Zeiten bzw. bei verschiedenen Temperaturen des Drehanodentellers 2 ergeben. Dadurch kann eine weitere Reduzierung der Gesamtabkühlzeit des Drehanodentellers 2 erreicht werden.

Es wäre weiterhin möglich, radiale Temperaturdehnungen zur Überbrückung zylindrischer Spalte zwischen Stiel 3 und Ansatz 7 auszunutzen.

## Patentansprüche

1. Drehanodenröntgenröhre mit Mitteln zur vom Betriebszustand bewirkten Veränderung des Wärmewiderstandes des die Wärme von einem mit einem Elektronenstrahl beaufschlagten Drehanodentellers (2) über eine Lagerung (5) ableitenden Wärmeableitungswegs,
dadurch gekennzeichnet, daß ein die Temperatur eines mitdrehenden Bauteils (3, 7) erfassender Sensor und ein Antrieb zur Bewegung, nach Abschalten des Elektronenstrahls, von mindestens dem mitdrehenden Bauteil (3, 7) zwecks Überbrückung eines bei eingeschaltetem Elektronenstrahl vorhandenen Zwischenraums zwischen zwei Kontaktflächen (8 bis 11) dieses und eines weiteren mitdrehenden Bauteils (3, 7) vorgesehen sind.

2. Drehanodenröntgenröhre nach Anspruch 1,
dadurch gekennzeichnet, daß der Sensor ein mit dem Drehanodenteller (2) wärmeleitend verbundenes Bauteil (3) ist.

3. Drehanodenröntgenröhre nach Anspruch 1,
dadurch gekennzeichnet, daß der Sensor ein mit der Lagerung (5) wärmeleitend verbundenes Bauteils (4) ist.

4. Drehanodenröntgenröhre nach einem der Ansprüche 1 bis 3,
dadurch gekennzeichnet, daß der Sensor und der Antrieb durch ein Element (3, 7) gebildet sind, dessen Abmessungen sich infolge der Temperaturänderung verändern.

5. Drehanodenröntgenröhre nach einem der Ansprüche 1 bis 4,
dadurch gekennzeichnet, daß die Kontaktflächen (8 bis 11) der zwei mitdrehenden Bauteile (3, 7) durch thermische Dehnung mindestens eines der Bauteile (3, 7) aneinander bewegbar sind.

6. Drehanodenröntgenröhre nach einem der Ansprüche 1 bis 5,
dadurch gekennzeichnet, daß der Sensor und der Antrieb im Inneren eines den Drehanodenteller (2) mit einem Rotorkörper (4) verbindenden rohrförmig ausgebildeten Stiels (3) angeordnet ist, daß der Stiel (3) mindestens eine Kontaktfläche (10, 11) aufweist, und daß mindestens eine gegenüberliegende Kontaktfläche (8, 9) an einem sich innerhalb des Stiels (3) erstreckenden und mit dem Rotorkörper (4) thermisch gut leitend verbundenen Ansatz (7) angeordnet ist.

7. Drehanodenröntgenröhre nach einem der Ansprüche 1 bis 6,
dadurch gekennzeichnet, daß der Stiel (3) eine derartige axiale Länge und eine derart geringe Wandstärke (12) aufweist, daß sein Wärmewiderstand vom Drehanodenteller (2) zum Rotorkörper (4) größer als 30% des durch die Lagerung (5) sich ergebenen Wärmewiderstandes ist.

8. Drehanodenröntgenröhre nach einem der Ansprüche 1 bis 7,
dadurch gekennzeichnet, daß die Kontaktflächen (8 bis 11) oberflächenvergütet sind.

9. Drehanodenröntgenröhre nach einem der Ansprüche 1 bis 8,
dadurch gekennzeichnet, daß die Kontaktflächen (9, 11) einander zugeordnete Vertiefungen beziehungsweise Erhöhungen aufweisen.

## Claims

1. A rotary anode X-ray tube, comprising means for varying the heat resistance of the heat-dissipation path dissipating the heat from a rotary anode disk (2), exposed to an electron beam, via a bearing (5), characterized in that there are provided a sensor which senses the temperature of a co-rotating component (3, 7) and a drive for moving, after switching off of the electron beam, at least the co-rotating component (3, 7) in order to bridge a clearance which exists, in the presence of an electron beam, between two contact surfaces (8 to 11) of this and a further co-rotating component (3, 7).

2. A rotary anode X-ray tube as claimed in Claim 1, characterized in that the sensor is a component (3) which is thermally conductively connected to the rotary anode disk (2).

3. A rotary anode X-ray tube as claimed in Claim 1, characterized in that the sensor is a component (4) which is thermally conductively connected to the bearing (5).

4. A rotary anode X-ray tube as claimed in any one of Claims 1 to 3, characterized in that the sensor and the drive are formed by an element (3, 7) whose dimensions vary due to the temperature variation.

5. A rotary anode X-ray tube as claimed in any one of Claims 1 to 4, characterized in that the contact surfaces (8 to 11) of the co-rotating components (3, 7) can be moved relative to one another by thermal expansion of at least one of the components (3, 7).

6. A rotary anode X-ray tube as claimed in any one of Claims 1 to 5, characterized in that the sensor and the drive are arranged inside a tubular stem (3) connecting the rotary anode disk (2) to a rotor body (4), that the stem (3) has at least one contact surface (10, 11), and that at least one oppositely situated contact surface (8, 9) is provided on a projection (7) which extends within the stem (3) and is suitably thermally conductively connected to the rotor body (4).

7. A rotary anode X-ray tube as claimed in any one of Claims 1 to 6, characterized in that the stem (3) has such an axial length and such a small wall thickness (12) that its heat resistance from the rotary anode disk (2) to the rotor body (4) is higher than 30% of the heat resistance resulting from the bearing (5).

8. A rotary anode X-ray tube as claimed in any one of Claims 1 to 7, characterized in that the surface quality of the contact surfaces (8 to 11) is enhanced.

9. A rotary anode X-ray tube as claimed in any one of Claims 1 to 8, characterized in that the contact surfaces (9,11) have associated depressed portions and embossed portions, respectively.

## Revendications

1. Tube à rayons X avec anode tournante comprenant des moyens pour modifier, sous l'effet de l'état de fonctionnement, la résistance thermique du trajet d'évacuation de la chaleur qui évacue via un palier (5) la chaleur d'un disque d'anode tournante (2) attaqué par un faisceau d'électrons, caractérisé en ce que sont prévus un capteur détectant la température d'un organe participant à la rotation (3, 7) et un moyen d'entraînement pour déplacer, après l'interruption du faisceau d'électrons, au moins l'organe participant à la rotation (3, 7) afin de ponter un espace intermédiaire, qui existe lorsque le faisceau d'électrons est enclenché, entre deux surfaces de contact (8 à 11) de cet organe et d'un autre organe participant à la rotation (3, 7).

2. Tube à rayons X avec anode tournante suivant la revendication 1, caractérisé en ce que le capteur est un organe (3) relié avec conduction de la chaleur au disque d'anode tournante (2).

3. Tube à rayons X avec anode tournante suivant la revendication 1, caractérisé en ce que le capteur est un organe (4) relié avec conduction de la chaleur au palier (5).

4. Tube à rayons X avec anode tournante suivant l'une quelconque des revendications 1 à 3, caractérisé en ce que le capteur et le moyen d'entraînement sont formés par un élément (3, 7) dont les dimensions se modifient suite à la modification de la température.

5. Tube à rayons X avec anode tournante suivant l'une quelconque des revendications 1 à 4, caractérisé en ce que les surfaces de contact (8 à 11) des deux organes participant à la rotation (3, 7) sont mobiles l'une vers l'autre sous l'effet de la dilatation thermique d'au moins l'un des organes (3, 7).

6. Tube à rayons X avec anode tournante suivant l'une quelconque des revendications 1 à 5, caractérisé en ce que le capteur et le moyen d'entraînement sont agencés à l'intérieur d'une douille (3) de forme tubulaire reliant le disque d'anode tournante (2) au rotor (4), que la douille (3) présente au moins une surface de contact (10, 11) et qu'au moins une surface de contact (8, 9) opposée est formée sur une saillie (7) s'étendant à l'intérieur de la douille (3) et reliée avec bonne conduction thermique au rotor (4).

7. Tube à rayons X avec anode tournante suivant l'une quelconque des revendications 1 à 6, caractérisé en ce que la douille (3) a une longueur axiale telle et une paroi de faible épaisseur (12) telle que sa résistance thermique du disque d'anode tournante (2) jusqu'au rotor (4) soit supérieure à 30% de la résistance thermique obtenue au passage du palier (5).

8. Tube à rayons X avec anode tournante suivant l'une quelconque des revendications 1 à 7, caractérisé en ce que les surfaces de contact (8 à 11) ont subi une amélioration superficielle.

9. Tube à rayons X avec anode tournante suivant l'une quelconque des revendications 1 à 8, caractérisé en ce que les surfaces de contact (9, 11) présentent des creux et des reliefs correspondants.
